# EUROPÄISCHE PATENTSCHRIFT

(11) **EP 2 637 958 B1**
(45) Veröffentlichungstag und Bekanntmachung des Hinweises auf die Patenterteilung: **04.05.2016**
(21) Anmeldenummer: 11779699.5
(22) Anmeldetag: 10.11.2011
(51) Int. Cl.: B66C 1/16, B66C 1/18, B66C 1/12

(54) **ANSCHLAGMITTEL UND EIN SOLCHES ANSCHLAGMITTEL UMFASSENDE VORRICHTUNG ZUM HEBEN VON SCHWEREN LASTEN**
ATTACHMENT MEANS AND APPARATUS COMPRISING SUCH AN ATTACHMENT MEANS FOR LIFTING HEAVY LOADS
MOYEN D'AMARRAGE ET DISPOSITIF COMPRENANT UN TEL MOYEN D'AMARRAGE POUR LE LEVAGE DE CHARGES LOURDES

(30) Priorität: 10.11.2010 DE 102010060475
(43) Veröffentlichungstag der Anmeldung: 18.09.2013
(73) Patentinhaber: SpanSet Inter AG, 8832 Wollerau (CH)
(72) Erfinder: FRANKE, Boris, 52525 Heinsberg (DE)
(74) Vertreter: Cohausz & Florack
(86) Internationale Anmeldenummer: PCT/EP2011/069858
(87) Internationale Veröffentlichungsnummer: WO 2012/062865

(56) Entgegenhaltungen:
- DE-A1- 19 814 612
- DE-U1- 20 207 607
- FR-A- 1 156 752
- JP-U- 50 011 256
- US-A- 2 213 718
- US-A- 3 934 918
- US-A- 5 842 443
- US-A1- 2003 132 183
- US-A1- 2004 120 798

## Beschreibung

Die Erfindung betrifft ein Anschlagmittel und eine ein solches Anschlagmittel umfassende Vorrichtung zum Heben von schweren Lasten mittels eines band- oder gurtförmigen Hebemittels.

Anschlagmittel und Vorrichtungen dieser Art werden beispielsweise beim Verlegen von Pipelines oder vergleichbar großvolumigen Werkstücken benötigt. Im Fall der Pipeline wird diese üblicherweise aus einzelnen Rohrabschnitten zusammengesetzt. Die Pipeline wird dabei üblicherweise in einem Kanal oder Graben verlegt. Zuvor werden die Rohrabschnitte miteinander verschweißt, um dann in den vorbereiteten Kanal bzw. Graben gehoben zu werden. Andere Anwendungen sind beispielsweise große rohrförmige Bauteile von Windkraftanlagen oder desgleichen.

Um dabei die Belastung der Bauteile möglichst gering zu halten, wird üblicherweise an einer Vielzahl von Koppelstellen jeweils ein breiter Hebegurt oder -band um das jeweilige Bauteil gelegt, der dann mittels eines Anschlagmittels an den Haken jeweils eines Krans gehängt wird. Die typischerweise dreieckig oder trapezförmig ausgebildeten Anschlagmittel weisen üblicherweise einen parallel zur Grundseite des Anschlagmittels verlaufenden Schlitz auf, durch den das jeweils verwendete Hebemittel (Hebegurt oder Hebeband) gezogen ist. Zusätzlich ist in das Hebezeug üblicherweise eine Koppelöffnung eingeformt, die im Bereich der sich über dem Schlitz erhebenden Spitze des Anschlagmittels positioniert ist. In die Kopplungsöffnung kann beispielsweise der Haken eines Krans greifen, um das Anschlagmittel mit dem Hebegurt und dem darin liegenden Rohrstück anzuheben.

Auch wenn die voranstehend erläuterten Anschlagmittel sich in der Praxis bewährt haben, haben sie unter Fertigungs- und Kostengesichtspunkten verschiedene Nachteile. So müssen die bekannten Anschlagmittel in der Regel als Schmiedeteile ausgebildet sein, um bei einfacher Formgebung eine für den Transport großer Gewichte ausreichende Belastbarkeit zu besitzen. Darüber hinaus ist es aufgrund der hohen zu bewegenden und dementsprechend auf dem Anschlagmittel lastenden Lasten in vielen Fällen erforderlich, den das Hebemittel aufnehmenden Schlitz durch einen Steg zu unterteilen, der den die Last aufnehmenden, den Schlitz in Richtung der zu bewegenden Last begrenzenden Auflageabschnitt des Anschlagmittels unterstützt. Dies führt dazu, dass entweder zwei gurt- oder bandförmige Hebemittel in das Anschlagmittel eingehängt werden müssen oder ein speziell hergestelltes Hebemittel verwendet werden muss, das in seinem dem Schlitz zugeordneten Bereich entsprechend geteilt ist.

Ein weiterer die Kosten von bekannten Anschlagmitteln der voranstehend beschriebenen Art zusätzlich erhöhender Nachteil der bekannten Anschlagmittel besteht darin, dass bei der Fertigung das jeweilige Hebemittel zunächst mit losen Enden in den Schlitz eingeführt werden muss. Anschließend müssen die losen Enden miteinander vernäht werden, um eine die Last aufnehmende Schlaufe zu bilden. Da diese Arbeit in der Regel händisch ausgeführt werden muss, bedeutet dies neben einer Vielzahl von kostenträchtigen Arbeitsgängen eine erhebliche körperliche Belastung für die Person, die die Vernähung vornimmt.

Neben dem voranstehend erläuterten Stand der Technik ist aus der JP 50 011256 U ein Anschlaggurt mit geschmiedeten Ösen bekannt, an denen über einen einsteckbaren Bolzen ein Gurt befestigt werden kann. Der Bolzen ist dabei in einer entsprechenden Öffnung der Ösen gehalten und gesichert. Unter Last durchbiegt sich der Bolzen, so dass sein in Schwerkraftrichtung unterhalb der neutralen Faser liegender unterer Teil auf Zug und der oberhalb der neutralen Faser liegende Teil auf Druck belastet wird. Gleichzeitig liegt die Last auf dem oberen Teil auf, so dass dieser Teil als Auflageteil angesehen werden kann, der durch den unteren, auf Zug belasteten Teil des Bolzens versteift wird.

Vor dem Hintergrund des voranstehend erläuterten Standes der Technik bestand die Aufgabe der Erfindung darin, ein einfach handzuhabendes Anschlagmittel für das Heben von schweren, insbesondere großvolumigen, zylindrischen Lasten zu schaffen, das sich kostengünstig herstellen lässt und bei geringem Materialaufwand eine ausreichende Belastbarkeit aufweist. Darüber hinaus sollte eine entsprechend ausgebildete Vorrichtung zum Heben schwerer, insbesondere großvolumiger, zylindrischer Lasten vorgeschlagen werden.

Die Erfindung hat diese Aufgabe in Bezug auf das Anschlagmittel zum Heben von schweren Lasten dadurch gelöst, dass es die in Anspruch 1 angegebenen Merkmale aufweist.

In Bezug auf die Vorrichtung zum Heben von schweren Lasten besteht die erfindungsgemäße Lösung der voranstehend angegebenen Aufgabe darin, dass eine solche Vorrichtung gemäß Anspruch 10 ausgebildet ist.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes Anschlagmittel zum Heben von schweren Lasten mittels eines band- oder gurtförmigen Hebemittels, umfasst demnach ein Auflageteil und einen zur Aussteifung des Auflageteils dienenden Aussteifungsteil. Das Auflageteil hat dabei einen Auflageabschnitt, dessen in Längsrichtung des Anschlagmittels gemessene Länge mindestens der Breite des Hebemittels entspricht. Gleichzeitig besitzt das Auflageteil eine Auflagefläche, auf der im praktischen Gebrauch das Hebemittel liegt. Des Weiteren weist das Auflageteil zwei Anschlagabschnitte auf, von denen jeweils einer an einem der Enden des Auflageabschnitts angeformt ist. Die betreffenden Anschlagabschnitte dienen im praktischen Einsatz zum Anschlagen eines Hebezeugs, über welches das Anschlagmittel an eine Hebeeinrichtung, wie beispielsweise an einen Kran, angekoppelt wird.

Das zur Aussteifung des Auflageteils eines erfindungsgemäßen Anschlagmittels dienende Aussteifungsteil ist erfindungsgemäß fest mit dem Auflageteil verbunden und erstreckt sich mindestens über die Länge des Auflageabschnitts des Auflageteils. Auf diese Weise wird das Auflageteil in dem Bereich wirkungsvoll unterstützt, in dem es sich im praktischen Einsatz unter der dann wirkenden Last am stärksten verformen würde. Die gezielte Anordnung des Aussteifungsteils an dieser Stelle erlaubt es, sowohl das Auflageteil als auch das Aussteifungsteil so zu dimensionieren, dass bei minimalem Materialbedarf und Gewicht eine maximale Belastbarkeit erreicht wird. Dabei kann das Auflageteil problemlos so ausgelegt werden, dass seine Auflagefläche eine gewölbte, abgerundete Form, für eine schonende, von scharfen Kanten oder abrupten Übergängen freie Abstützung des zum Heben der Last jeweils vorgesehenen gurt- oder bandförmigen Hebemittels aufweist.

Indem mindestens das Auflageteil und das Aussteifungsteil des erfindungsgemäßen Anschlagmittels als profilierte Bauelemente vorgefertigt sind und diese vorgefertigten Teile anschließend miteinander zu dem fertigen Anschlagmittel stoffschlüssig verbunden, insbesondere verschweißt sind, ist eine kostengünstige Herstellung von erfindungsgemäßen Anschlagmitteln insbesondere in kleineren Stückzahlen möglich.

Der für den praktischen Gebrauch und die kostengünstige Herstellung entscheidende Vorteil des erfindungsgemäßen Anschlagmittels besteht darin, dass es derart ausgebildet ist, dass die Ankopplung an die jeweils verwendete Hebeeinrichtung (Kran, Zugmaschine, Winde etc.) nicht mehr über ein direkt und unlösbar mit dem Anschlagmittel verbundenes Koppelglied, wie einen Haken, einen Schekel, oder eine Öse, bzw. über eine in das Anschlagmittel eingeformte Öffnung erfolgt, sondern dass dazu ein zusätzliches Hebezeug verwendet wird. Die zum Ankoppeln des Hebezeugs an das erfindungsgemäße Anschlagmittel vorgesehenen Anschlagabschnitte stehen dabei an den Enden des Auflageabschnitts seitlich so ab, dass das betreffende Hebezeug nach der Fertigung des Anschlagmittels auf sie aufgeschoben werden kann.

Für das in dieser erfindungsgemäßen Weise erfolgende Ankoppeln des erfindungsgemäßen Anschlagmittels an eine Hebeeinrichtung sind alle Hebezeuge, wie Rundschlingen, Ketten, mit zur Aufnahme der Anschlagabschnitte vorgesehenen Schlaufen versehene Hebebänder geeignet, die einerseits um die dazu vorgesehenen Anschlagabschnitte des erfindungsgemäßen Anschlagmittels so gelegt werden können, dass das erfindungsgemäße Anschlagmittel im Gebrauch mit seinen Anschlagabschnitten in ihnen hängt, und andererseits geeignet sind, mit einem Haken, einem Schekel, einer Öse etc. der jeweiligen Hebeeinrichtung verbunden zu werden.

Eine erfindungsgemäße Vorrichtung zum Heben einer schweren Last ist dementsprechend dadurch gekennzeichnet, dass sie ein erfindungsgemäßes Anschlagmittel und ein zum Ankoppeln des Anschlagmittels an eine Hebeeinrichtung vorgesehenes Hebezeug umfasst, das um die Anschlagabschnitte des Auflageteils geschlungen ist. Als ein im praktischen Gebrauch besonders einfach handzuhabendes und gleichzeitig hoch belastbares, den sich in der Praxis ergebenden rauen Einsatzbedingungen sicher gewachsenes Hebezeug haben sich dabei Rundschlingen bewährt, wie sie im Stand der Technik bereits für das Heben und Bewegen stabförmiger, zylindrischer Bauteile verwendet werden.

Ein weiterer aus fertigungstechnischer Sicht besonders wichtiger Vorteil eines erfindungsgemäßen Anschlagmittels besteht darin, dass es, bevor das zum Ankoppeln an die jeweilige Hebeeinrichtung vorgesehene Hebezeug mit ihm verbunden wird, nach Art eines Dorns in die Öffnungen einer als Hebemittel dienenden Schlaufe eingeführt werden kann, die aus einem ausreichend belastbaren Gurt- oder Bandmaterial unabhängig von dem Anschlagmittel vorgefertigt worden ist. Somit können sämtliche für den praktischen Hebeeinsatz benötigte Teile einer erfindungsgemäßen Hebevorrichtung separat voneinander vorgefertigt und gelagert werden. Dies erlaubt nicht nur eine kostengünstige und unkomplizierte Herstellung, sondern auch eine einfache Anpassung der einzelnen Bestandteile der erfindungsgemäßen Vorrichtung an die jeweilige Transport- bzw. Hebeaufgabe. Auch können bei Verschleiß die Einzelteile einer erfindungsgemäßen Hebevorrichtung auf unkomplizierte Weise unabhängig voneinander ersetzt werden.

Grundsätzlich ist es möglich, an den Anschlagabschnitten des Auflageteils jeweils durch ein dort angebrachtes oder ausgebildetes Formteil eine Aufnahme zum Ankoppeln des Hebezeugs an das Anschlagmittel auszubilden. Eine verliersichere Verbindung der einzelnen Bestandteile einer erfindungsgemäßen Hebevorrichtung lässt sich gemäß einer vorteilhaften Ausgestaltung der Erfindung auf besonders einfache und kostengünstig herstellbare Weise jedoch auch dadurch unterstützen, dass das Aussteifungsteil an seinen Enden jeweils einen Endabschnitt aufweist, der sich in Längsrichtung des Anschlagmittels mit Abstand zu den Anschlagabschnitten des Auflageteils erstreckt, so dass die Endabschnitte des Aussteifungsteils mit dem jeweils zugeordneten Anschlagabschnitt eine Aufnahme begrenzen, in die im Gebrauch das jeweilige Hebezeug einschiebbar ist.

Die optional in der voranstehend beschriebenen Weise im Bereich der Enden des Anschlagmittels vorgesehenen Aufnahmen können nach Art von Ösen oder Öffnungen geformt sein, die von einem geschlossen Rand umgeben sind, so dass zum Gebrauch das jeweilige Hebezeug in sie eingefädelt werden kann. Besonders einfach ist das Ankoppeln des Hebezeugs an das erfindungsgemäße Anschlagmittel jedoch dann, wenn die Aufnahmen nach Art von Schlitzen seitlich offen ausgebildet sind, so dass der der betreffenden Aufnahme zugeordnete Abschnitt des Hebezeugs einfach auf den jeweiligen Anschlagabschnitt des Auflageteils aufgeschoben werden kann. Um dabei einerseits das Hebezeug leicht in die so gebildeten Aufnahmen einführen zu können und andererseits eine definierte Führung der im Gebrauch in den Aufnahmen liegenden Abschnitte des Hebezeugs zu sichern, kann der Abstand zwischen den Endabschnitten des Aussteifungsteils und dem zugeordneten Anschlagabschnitt des Auflageteils so beschränkt werden, dass er nur um ein bestimmtes, geringes Übermaß größer ist als die maximale Dicke des zum Anschlagen des Anschlagmittels an einer Hebeeinrichtung vorgesehenen Hebezeugs.

Insbesondere bei solchen erfindungsgemäßen Anschlagmitteln bzw. Hebevorrichtungen, die häufig für denselben Anwendungszweck eingesetzt werden und dabei mit in der voranstehend beschriebenen Weise schlitzförmigen seitlichen Aufnahmen versehen sind, kann es zweckmäßig sein, wenn an dem Anschlagmittel Sicherungseinrichtungen vorgesehen sind, mit denen die zwischen den Anschlagabschnitten des Auflageteils und den ihnen zugeordneten Endabschnitten des Aussteifungsteils ausgebildeten Aufnahmen im Bereich der freien Enden des Anschlagmittels verschließbar sind. Mit Hilfe der betreffenden Sicherungseinrichtungen können die Aufnahmen nach dem Aufschieben des zugeordneten Abschnitts des Hebezeugs auf den jeweiligen Anschlagabschnitt verschlossen werden, so dass ein unbeabsichtigtes Lösen des Hebezeugs von dem jeweiligen Anschlagabschnitt sicher verhindert ist. Indem die betreffenden Sicherungsmittel lösbar mit dem erfindungsgemäßen Anschlagmittel verbunden werden, kann das Hebezeug erforderlichenfalls dennoch auf einfache Weise ausgetauscht werden. Als Sicherungseinrichtungen eignen sich Stifte, Splinte, Schrauben, Federn oder desgleichen, die beispielsweise jeweils in einer an dem Anschlagmittel vorgesehene Aufnahme befestigt werden und die Einführöffnung der Aufnahmen überbrücken.

Der andernfalls möglicherweise bestehenden Gefahr, dass es insbesondere im Bereich des Übergangs zwischen den Anschlagabschnitten und dem Auflagenabschnitt des Auflageteils zu einem übermäßigen Verschleiß des Hebezeugs oder des Anschlagmittels selbst kommt, kann dadurch begegnet werden, dass im Bereich des Übergangs zwischen dem Anlageabschnitt und dem an ihn jeweils angeschlossenen Anschlagabschnitt jeweils eine verbreiterte Anlagefläche ausgebildet ist, an der im Gebrauch das an den Anschlagabschnitten angeschlagene Hebezeug anliegt. Auf diese Weise wird zudem sicher verhindert, dass das Hebezeug das zum Ankoppeln der jeweils zu hebenden Last vorgesehene, auf dem Auflageabschnitt aufliegende Hebemittel einklemmt.

Die in der voranstehend beschriebenen Weise optional vorgesehenen Anlageflächen sind vorteilhafterweise so geneigt zueinander angeordnet, dass sich ihre gedachten Verlängerungen in dem Punkt schneiden, an dem im Gebrauch das an den Anschlagabschnitten angeschlagene Hebezeug auf der jeweiligen Hebeeinrichtung lastet. Auf diese Weise ist eine optimale verschleißminimierte Abstützung des Hebezeugs unter Last gewährleistet.

Selbstverständlich können weitere Bauelemente, wie beispielsweise die Formelemente, die zur Ausbildung der optional vorgesehenen Anlageflächen benötigt werden, ebenfalls aus einem entsprechenden Material vorkonfektioniert und mit den anderen Teilen des Anschlagmittels stoffschlüssig verbunden werden. Als Ausgangsmaterial für das Auflageteil eignet sich beispielsweise ein aus Stahl oder einem anderen Metallwerkstoff bestehendes, insbesondere zylindrisches Stangenmaterial, dessen Durchmesser derart gewählt ist, dass das auf dem Auflageabschnitt im Gebrauch aufliegende Hebemittel über einen ausreichend großen Radius geführt ist. Der Aussteifungsabschnitt kann dagegen aus einem Flachmaterial ausreichender Stärke geschnitten werden.

Nachfolgend wird die Erfindung anhand von Ausführungsbeispielen näher erläutert. Es zeigen:
Fig. 1 ein Anschlagmittel in seitlicher Ansicht;
Fig. 2 das Anschlagmittel in einer stirnseitigen Ansicht;
Fig. 3 eine Vorrichtung zum Heben eines Pipeline-Rohres in seitlicher Ansicht.

Das Anschlagmittel 1 ist als Schweißkonstruktion aus einem zylindrischen, aus einem Stahlstangenmaterial oder -rohrmaterial abgeteilten Auflageteil 2, einem aus einem Stahlflachmaterial ausreichender Stärke geschnittenen Aussteifungsteil 3 und zwei ebenfalls aus einem Stahlflachmaterial geschnittenen Führungsblechen 4,5 zusammengesetzt.

Das Auflageteil 2 weist einen zentralen Auflageabschnitt 6 auf, der sich in Längsrichtung L des Anschlagmittels 1 erstreckt und dessen Länge L6 um ein gewisses Übermaß größer ist als die maximale Breite BH des als konventionelle Hebegurt-Schlaufe ausgebildeten Hebemittels H, das bei der in Fig. 3 gezeigten Vorrichtung V zum Anheben des Pipeline-Rohres P vorgesehen ist. Der Durchmesser des insgesamt gleichförmig zylindrischen Auflageteils 2 ist dabei so gewählt, dass das Hebemittel H im Gebrauch in einem für die Vermeidung von zu hohen lokalen Belastungen im Hebemittel H ausreichend großen Radius R über die auf der Oberseite des Auflageabschnitts 6 gebildete Auflagefläche 7 geführt ist.

An die Enden des Auflageabschnitts 6 des Auflageteils 2 ist jeweils ein seitlich als Verlängerung des Auflageabschnitts 6 vorstehender Anschlagabschnitt 8,9 angeformt. Die Länge L8,9 der Anschlagabschnitte 8,9 ist jeweils mindestens so gewählt, dass auf ihrer Unterseite eine ausreichend breite Anlagefläche für den dem jeweiligen Anschlagabschnitt 8,9 zugeordneten Abschnitt eines als Rundschlinge ausgebildeten Hebezeugs Z vorhanden ist.

Das Aussteifungsteil 3 dient zur Aussteifung des Auflageteils 2 und weist einen zentralen Abschnitt 10 auf, der sich achsparallel zur Längsachse des Auflageteils 2 ausgerichtet über die Länge L6 des Auflageabschnitts 6 erstreckt. An den Enden des zentralen Abschnitts 10 des Aussteifungsteils 2 ist jeweils ein Endabschnitt 11,12 ausgebildet, der sich in Längsrichtung L des Anschlagmittels 1 mit einem Abstand a zu den Anschlagabschnitten 8,9 des Auflageteils 2 erstreckt. Auf diese Weise begrenzen die Endabschnitte 11,12 des Aussteifungsteils 3 mit dem ihnen jeweils zugeordneten Anschlagabschnitt 8,9 jeweils eine schlitzförmige, seitlich offene Aufnahme 13,14, in die bei der Montage der Vorrichtung V der jeweils zugeordnete Abschnitt Z1,Z2 des Hebezeugs Z eingeschoben wird.

Der Abstand a zwischen den Endabschnitten 11,12 und dem jeweils zugeordneten Anschlagabschnitt 8,9 ist dabei so an die Dicke des zugeordneten Abschnitts Z1,Z2 des Hebezeugs Z angepasst, dass das Hebezeug Z einfach auf den jeweiligen Anschlagabschnitt 8,9 aufgeschoben werden kann und gleichzeitig eine ausreichende Beweglichkeit des Hebezeugs Z in der jeweiligen Aufnahme 13,14 gewährleistet ist. Dabei ist im Bereich der jeweiligen seitlichen Schlitzöffnung 15,16 der Aufnahmen 13,14 jeweils ein hakenförmig in Richtung des jeweils zugeordneten Anschlagabschnitts 8,9 vorstehender Absatz 17,18 vorgesehen, durch den die betreffende Schlitzöffnung 15,16 dort so verengt ist, dass ein unbeabsichtigtes Abrutschen des Hebezeugs Z von dem jeweiligen Anschlagabsatz 8,9 verhindert ist.

Im Bereich der Übergänge U1,U2 vom zentralen Abschnitt 10 des Aussteifungsteils 3 zu dessen Endabschnitten 11,12 ist jeweils eines der Führungsbleche 4,5 angeordnet. Die Führungsbleche 4,5 sind dabei quer zur Längserstreckung L des Anschlagmittels 1 und gegeneinander unter einem Winkel ß geneigt ausgerichtet, der dem Winkel entspricht, unter dem die mit dem jeweiligen Anschlagabschnitt 8,9 verkoppelten Abschnitte Z1, Z2 unter Last auf den Haken K eines weiter nicht gezeigten, hier als Hebeeinrichtung eingesetzten Krans zulaufen. Auf diese Weise bilden die voneinander abgewandten, dem jeweiligen Abschnitt Z1,Z2 des Hebezeugs Z zugewandten Stirnflächen der Führungsbleche 4,5 jeweils eine Anlagefläche F1,F2, an der der jeweilige Abschnitt Z1,Z2 des Hebezeugs Z unter Last geführt ist. Die Breite B4,5 der an den Führungsblechen 4,5 vorgesehenen Anlageflächen F1,F2 ist dabei so gewählt, dass die zugeordneten Abschnitte Z1,Z2 des Hebezeugs Z über ihre gesamte Breite dort sicher abgestützt sind. Gleichzeitig ist die Höhe H4,5 der Führungsbleche 4,5 so bemessen, dass die Führungsbleche 4,5 sich im fertig montierten Zustand ausgehend von dem Aussteifungsteil 3 bis etwa über die Hälfte des Durchmessers des Auflageabschnitts 2 erstrecken. Der kleinste Abstand der Führungsbleche 4,5 ist dabei so gewählt, dass das Hebemittel H im Gebrauch zwischen ihnen frei beweglich ist.

Nahe ihrer freien Enden ist in die Anschlagabschnitte 8,9 jeweils eine Gewindeöffnung 19,20 eingeformt, die durch den jeweiligen Anschlagabschnitt 8,9 führt und so ausgerichtet ist, dass ihre Längsachse den jeweiligen Absatz 17,18 des zugeordneten Endabschnitts 11,12 trifft. Die Gewindeöffnungen 19,20 dienen als Aufnahmen für jeweils einen Sicherungsbolzen 21,22, der nach dem Aufschieben des jeweils zugeordneten Abschnitts Z1,Z2 zum Verschließen der Schlitzöffnung 15,16 der jeweiligen Aufnahme soweit in die Gewindeöffnung 19,20 eingeschraubt wird, bis er auf den ihm zugeordneten Absatz 17,18 stößt. Auf diese Weise lassen sich die Aufnahmen 13,14 so verschließen, dass das Hebezeug Z verliersicher an dem Anschlagmittel gehalten ist.

Zur Montage der Vorrichtung wird zunächst das Anschlagmittel 1 durch die von dem schlaufenförmigen Hebemittel H umgebene Öffnung geschoben. Anschließend werden die Abschnitte Z1,Z2 des als Rundschlinge ausgebildeten Hebezeugs Z auf den jeweils zugeordneten Anschlagabschnitt 8,9 geschoben, bis sie in den Aufnahmen 13,14 sitzen. Daraufhin werden die Sicherungsbolzen 21,22 eingeschraubt, um die Aufnahmen 13,14 seitlich abzuschließen.

Das Hebemittel H kann nun um das anzuhebende Pipeline-Rohr P gelegt werden. Anschließend wird das Hebezeug Z in den Haken K des hier als Hebeeinrichtung eingesetzten Krans gehängt.

### BEZUGSZEICHEN

- a: Abstand
- ß: Winkel
- B: Breite des Hebemittels H
- B4,5: Breite der an den Führungsblechen 4,5 vorgesehenen Anlageflächen F1,F2
- D: Dicke der Abschnitte Z1,Z2
- F1,F2: Anlagefläche
- H: Hebemittel
- H4,5: Höhe der Führungsbleche 4,5
- K: Haken
- L: Längsrichtung des Anschlagmittels 1
- L6: Länge des Auflageabschnitts 6
- L8,9: jeweilige Länge der Anschlagabschnitte 8,9
- P: Pipeline-Rohr
- R: Radius der Auflagefläche 7
- U1,U2: Übergänge vom zentralen Abschnitt 10 des Aussteifungsteils 3 zu dessen Endabschnitten 11,12
- V: Vorrichtung zum Anheben des Pipeline-Rohres P
- Z: Hebezeug
- Z1,Z2: Abschnitte des Hebezeug Z

- 1: Anschlagmittel
- 2: Auflageteil
- 3: Aussteifungsteil
- 4,5: Führungsbleche
- 6: Auflageabschnitt des Auflageteils 2
- 7: Auflagefläche
- 8,9: Anschlagabschnitte
- 10: zentraler Abschnitt des Aussteifungsteils 3
- 11,12: Endabschnitte des Aussteifungsteils 3
- 13,14: Aufnahmen
- 15,16: Schlitzöffnung der Aufnahmen 13,14
- 17,18: Absätze
- 19,20: Gewindeöffnungen
- 21,22: Sicherungsbolzen

## Patentansprüche

1. Anschlagmittel zum Heben von schweren Lasten (P) mittels eines band- oder gurtförmigen Hebemittels (H),
- mit einem Auflageteil (2),
- das einen Auflageabschnitt (6),
- dessen in Längsrichtung (L) des Anschlagmittels (1) gemessene Länge (L6) mindestens der Breite (B) des Hebemittels (H) entspricht und
- der eine Auflagefläche (7) besitzt, auf der im praktischen Gebrauch das Hebemittel (H) liegt,
und
- zwei Anschlagabschnitte (8,9) aufweist,
- von denen jeweils einer an einem der Enden des Auflageabschnitts (6) angeformt ist und
- die zum Anschlagen eines Hebezeugs (Z) zum Ankoppeln des Anschlagmittels (1) an eine Hebeeinrichtung, wie einen Kran, vorgesehen sind,
und
- mit einem zur Aussteifung des Auflageteils (2) dienenden Aussteifungsteil (3),
- das fest mit dem Auflageteil (2) verbunden ist und
- sich mindestens über die Länge (L6) des Auflageabschnitts (6) des Auflageteils (2) erstreckt
- wobei mindestens das Auflageteil (2) und das Aussteifungsteil (3) als profilierte Bauelemente vorgefertigt sind und diese vorgefertigten Teile (2,3) anschließend miteinander zu dem fertigen Anschlagmittel (1) stoffschlüssig verbunden sind.

2. Anschlagmittel nach Anspruch 1, **dadurch gekennzeichnet, dass** das Aussteifungsteil (3) an seinen Enden jeweils einen Endabschnitt (11,12) aufweist, der sich in Längsrichtung (L) des Anschlagmittels (1) mit Abstand zu den Anschlagabschnitten (8,9) des Auflageteils (2) erstreckt, so dass die Endabschnitte (11,12) des Aussteifungsteils (3) mit dem jeweils zugeordneten Anschlagabschnitt (8,9) jeweils eine Aufnahme (13,14) begrenzen, in die im Gebrauch das jeweilige Hebezeug (Z) einschiebbar ist.

3. Anschlagmittel nach Anspruch 2, **dadurch gekennzeichnet, dass** der Abstand (a) zwischen den Endabschnitten (11,12) des Aussteifungsteils (3) und dem zugeordneten Anschlagabschnitt (8,9) des Auflageteils (2) um ein bestimmtes Übermaß größer ist als die maximale Dicke des auf die Anschlagabschnitte (8,9) aufzuschiebenden Hebezeugs (Z).

4. Anschlagmittel nach einem der Ansprüche 2 oder 3, **dadurch gekennzeichnet, dass** Sicherungseinrichtungen (21,22) vorgesehen sind, mit denen die Aufnahme (13,14) im Bereich der freien Enden des Anschlagmittels (1) seitlich verschließbar sind.

5. Anschlagmittel nach einem der voranstehenden Ansprüche, **dadurch gekennzeichnet, dass** im Bereich des Übergangs (U1,U2) zwischen dem Auflageabschnitt (7) und dem an ihn jeweils angeschlossenen Anschlagabschnitt (8,9) oder im Übergangsbereich (U1,U2) zwischen dem zentralen Abschnitt (10) des Aussteifungsteils (3) und dessen Endabschnitten (11,12) jeweils eine verbreiterte Anlagefläche (F1,F2) ausgebildet ist, an der im Gebrauch das an den Anschlagabschnitten (8,9) angeschlagene Hebezeug (Z) anliegt.

6. Anschlagmittel nach Anspruch 5, **dadurch gekennzeichnet, dass** die Anlageflächen (F1,F2) derart geneigt zueinander angeordnet sind, dass sich ihre gedachten Verlängerungen in dem Punkt schneiden, an dem im Gebrauch das an den Anschlagabschnitten (8,9) angeschlagene Hebezeug (Z) auf der jeweiligen Hebeeinrichtung lastet.

7. Anschlagmittel nach einem der voranstehenden Ansprüche, **dadurch gekennzeichnet, dass** mindestens das Auflageteil (2) und das Aussteifungsteil (3) als profilierte Bauelemente vorgefertigt und anschließend miteinander verschweißt sind.

8. Anschlagmittel nach einem der voranstehenden Ansprüche, **dadurch gekennzeichnet, dass** das Auflageteil (2) eine zylindrische Grundform besitzt.

9. Anschlagmittel nach einem der voranstehenden Ansprüche, **dadurch gekennzeichnet, dass** das Aussteifungsteil (3) aus einem Flachprodukt geschnitten ist.

10. Vorrichtung zum Heben einer schweren Last, mit einem gemäß einem der Ansprüche 1 bis 9 ausgebildeten Anschlagmittel (1) und einem zum Ankoppeln des Anschlagmittels (1) an eine Hebeeinrichtung vorgesehenen Hebezeug (Z), das um die Anschlagabschnitte (8,9) des Auflageteils (2) geschlungen ist.

11. Vorrichtung nach Anspruch 10, **dadurch gekennzeichnet, dass** das Hebezeug (Z) eine Rundschlinge ist.

## Claims

1. Attachment means for lifting heavy loads (P) by means of a lifting means in the form of a sling or strap (H),
- having a contact part (2),
- which has a contact section (6)
- with a length (L6), measured in the longitudinal direction (L) of the attachment means (1) which corresponds to at least the width (B) of the lifting means (H)
and
- having a contact surface (7) on which the lifting means (H) rests during practical use,
and
- two attachment sections (8, 9),
- of which in each case one is integrally formed on one of the ends of the contact section (6) and
- which are provided for attaching a hoist (Z) for coupling the attachment means (1) to a lifting apparatus, such as a crane,
and
- a bracing part (3) for bracing the contact part (2),
- which is fixedly connected to the contact part (2) and
- extends at least over the length (L6) of the contact section (6) of the contact part (2)
- at least the contact part (2) and the bracing part (3) being prefabricated as profiled parts and such prefabricated parts (2,3) being then integrally joined to the finished attachment means (1).

2. Attachment means according to claim 1, **characterised in that** the bracing part (3) has an end section (11, 12) at each of the ends thereof, which extends in a longitudinal direction (L) of the attachment means (1) at a distance from the attachment sections (8, 9) of the contact part (2), wherein the end sections (11, 12) of the bracing part (3) with the attachment section (8, 9) assigned in each case each delimit a holding attachment (13, 14) into which the respective hoist (Z) can be inserted during practical use.

3. Attachment means according to claim 2, **characterised in that** the distance (a) between the end sections (11, 12) of the bracing part (3) and the assigned attachment section (8, 9) of the contact part (2) is a specific, slight overdimension in relation to the maximum thickness of the hoist (Z) to be slid onto the attachment sections (8, 9).

4. Attachment means according to either claim 2 or claim 3, **characterised in that** securing devices (21, 22) are provided with which the holding attachments (13, 14) can be locked at the side in the region of the free ends of the attachment means (1).

5. Attachment means according to any one of the preceding claims, **characterised in that** a broadened contact surface (F1, F2) is configured in the region of the transitions (U1, U2) between the contact section (7) and the attachment section (8, 9) connected thereto in each case or in the transition region (U1, U2) between the central section (10) of the bracing part (3) and in each case the end sections thereof (11, 12), on which contact surface (F1, F2) the hoist attached to the attachment sections (8, 9) rests during practical use.

6. Attachment means according to claim 5, **characterised in that** the contact surfaces (F1, F2) are arranged inclined towards one another such that in their intended extensions intersect at the point where the hoist (Z) attached to the attachment sections (8, 9) weighs on the respective lifting apparatus during practical use.

7. Attachment means according to any one of the preceding claims, **characterised in that** at least the contact part (2) and the bracing part (3) are prefabricated as profiled parts and are then welded together.

8. Attachment means according to any one of the preceding claims **characterised in that** the contact part (2) has a basic cylindrical shape.

9. Attachment means according to any one of the preceding claims **characterised in that** the bracing part (3) is cut from a flat product.

10. Apparatus for lifting a heavy load having an attachment means (1) configured as per any one of claims 1 to 9 and a hoist (Z) provided for coupling said attachment means (1) to a lifting apparatus which is looped around the attachment sections (8,9) of the contact part (2).

11. Apparatus according to claim 10 **characterised in that** the hoist (Z) is a rounded sling.

## Revendications

1. Moyen d'amarrage pour le levage de charges lourdes (P) à l'aide d'un moyen de levage (H) en forme de bande ou de courroie,
- lequel comporte une pièce d'appui (2),
- qui présente une section d'appui (6),
- dont la longueur (L6) mesurée dans la direction longitudinale (L) du moyen d'amarrage (1) correspond au moins à la largeur (B) du moyen de levage (H) et
- qui possède une surface d'appui (7), sur laquelle se trouve, en pratique, le moyen de levage (H),
et
- deux sections d'amarrage (8, 9),
- dont respectivement une est façonnée en une des extrémités de la section d'appui (6) et
- qui sont destinées à amarrer un engin de levage (Z) pour le couplage du moyen d'amarrage (1) à un appareil de levage, tel qu'une grue,
et
- un élément raidisseur (3) servant à raidir la pièce d'appui (2),
- qui est relié, de manière fixe, à la pièce d'appui (2) et
- qui s'étend au moins sur la longueur (L6) de la section d'appui (6) de la pièce d'appui (2)
- où au moins la pièce d'appui (2) et l'élément raidisseur (3) sont préfabriqués en tant qu'éléments de construction profilés et ces pièces préfabriquées (2, 3) sont ensuite reliées ensemble au niveau du moyen d'amarrage (1) fini par adhérence de matière.

2. Moyen d'amarrage selon la revendication 1, **caractérisé en ce que** l'élément raidisseur (3) présente au niveau de ses extrémités respectivement une section terminale (11, 12) qui s'étend en direction longitudinale (L) du moyen d'amarrage (1) à une distance des sections d'amarrage (8, 9) de la pièce d'appui (2), de sorte que les sections terminales (11, 12) de l'élément raidisseur (3) délimitent chacune, avec les sections d'amarrage (8, 9) respectivement associées, un logement (13, 14) dans lequel, en pratique, l'engin de levage (Z) respectif est susceptible de pouvoir être inséré.

3. Moyen d'amarrage selon la revendication 2, **caractérisé en ce que** la distance (a) entre les sections terminales (11, 12) de l'élément raidisseur (3) et les sections d'amarrage (8, 9) associées de la pièce d'appui (2) est supérieure à l'épaisseur maximale de l'engin de levage (Z) à disposer sur les sections d'amarrage (8, 9).

4. Moyen d'amarrage selon une des revendications 2 ou 3, **caractérisé en ce que** l'on prévoit des dispositifs de sécurité (21, 22), à l'aide desquels les logements (13, 14) dans la zone des extrémités libres du moyen d'amarrage (1) sont susceptibles de pouvoir être verrouillés latéralement.

5. Moyen d'amarrage selon une des revendications précédentes, **caractérisé en ce que** une surface de contact (F1, F2) élargie est respectivement formée dans la zone de transition (U1, U2) entre la section d'appui (7) et les sections d'amarrage (8, 9) lui étant respectivement rattachées ou dans la zone de transition (U1, U2) entre la section centrale (10) de l'élément raidisseur (3) et ses sections terminales (11, 12) et l'engin de levage (Z) amarré sur les sections d'amarrage (8, 9) s'appuie, en pratique, contre cette surface de contact (F1, F2).

6. Moyen d'amarrage selon la revendication 5, **caractérisé en ce que** les surfaces de contact (F1, F2) sont inclinées l'une par rapport à l'autre de telle sorte que leurs prolongements projetés se croisent en un point, au niveau duquel, en pratique, l'engin de levage (Z) amarré sur les sections d'amarrage (8, 9) pèse sur le respectif dispositif de levage.

7. Moyen d'amarrage selon une des revendications précédentes, **caractérisé en ce qu'**au moins la pièce d'appui (2) et l'élément raidisseur (3) sont préfabriqués en tant qu'éléments de construction profilés et sont par la suite soudés ensemble.

8. Moyen d'amarrage selon une des revendications précédentes, **caractérisé en ce que** la pièce d'appui (2) possède une forme de base cylindrique.

9. Moyen d'amarrage selon une des revendications précédentes, **caractérisé en ce que** l'élément raidisseur (3) est découpé à partir d'un produit plat.

10. Dispositif de levage de charges lourdes comportant un moyen d'amarrage (1) conçu selon une des revendications de 1 à 10 et un engin de levage (Z), prévu pour le couplage du moyen d'amarrage (1) à un appareil de levage, qui est enroulé autour des sections d'amarrage (8, 9) de la pièce d'appui (2).

11. Dispositif selon la revendication 10, **caractérisé en ce que** l'engin de levage (Z) est une élingue ronde.
